# DEMANDE DE BREVET EUROPEEN

(11) **EP 4 745 358 A1**
(43) Date de publication de la demande: **20.05.2026**
(21) Numéro de dépôt: 25215701.1
(22) Date de dépôt: 13.11.2025
(51) Int. Cl.: E06B 9/174

(54) **CONSOLE DE SUPPORT D'UN TUBE D'ENROULEMENT, COFFRE D'INSTALLATION DE PROTECTION, INSTALLATION DE PROTECTION ET MÉTHODE D'ASSEMBLAGE ASSOCIÉS**

(30) Priorité: 14.11.2024 FR 2412396
(71) Demandeur: Zurflüh-Feller, 25150 Pont-de-Roide-Vermondans (FR)
(72) Inventeur: OLMI, Marc, 25150 PONT DE ROIDE (FR); BROGLY, Sébastien, 90850 ESSERT (FR)
(74) Mandataire: Lavoix

(57) **Abrégé**

Cette console (100) est prévue pour supporter un palier (23) de tube (22) d'enroulement. La console (100) ménage une empreinte (104) de réception du palier, et un patin haut (110H) et un patin bas (110B), qui sont agencés de part et d'autre de l'empreinte (104) et qui sont prévus pour glisser contre des planches haute (204) et basse (206) d'un coffre (20) de l'installation. La console (100) comprend un une butée avant (110A), qui est configurée pour prendre appui contre une planche avant (202) du coffre lorsque la console est dans une position de montage dans le coffre. La console comprend un organe anti-retour (120), qui est configuré pour coopérer avec une des faces internes des planches haute ou basse, de manière à empêcher le démontage de la console en position de montage.

## Description

La présente invention concerne une console de support d'un tube de volet roulant, un coffre de volet roulant comprenant une telle console, ainsi qu'une installation de protection, notamment de volet roulant comprenant un tel coffre. L'invention concerne aussi une méthode d'assemblage d'un tel coffre de volet roulant.

Dans les bâtiments dont les murs donnant sur l'extérieur présentent des ouvertures recevant une menuiserie telle qu'une porte ou une fenêtre, ces ouvertures sont généralement équipées d'une installation de protection, par exemple contre les intrusions, avec un écran tel qu'un volet roulant, ou bien une installation de protection solaire, avec par exemple un écran tel qu'une toile solaire, un volet roulant, un store à lames ou un brise-soleil orientable, dit aussi « BSO », ou bien encore une installation de protection anti-insecte, avec une moustiquaire.

En général, l'écran de protection est attaché à un tube, qui est logé dans un volume de réception ménagé en partie supérieure d'une ouverture. Le volume de réception est délimité par un coffre de l'installation de volet roulant. Le tube comprend deux paliers d'extrémité, qui sont chacun supportés par une console, de sorte que le tube est monté pivotant, par rapport au coffre, autour d'un axe d'enroulement.

EP-1 310 628-A1 et FR-2 773 841-A1 décrivent chacun, par exemple, une console réalisée en deux portions, avec une portion périphérique qui est préalablement fixée au reste du coffre, et une portion centrale ménageant une empreinte de réception du palier, la portion centrale étant assemblée à la portion périphérique lors de l'assemblage du coffre. Lors de l'assemblage du coffre de volet roulant, les deux portions périphériques, appartenant aux deux consoles, doivent être positionnées à une distance précise l'une de l'autre, puis leur fixation au coffre demande du temps. En outre, en cas de rénovation de l'installation de volet roulant, il faut démonter complètement chaque portion périphérique, ce qui là-aussi demande du temps.

C'est à ces problèmes qu'entend plus particulièrement remédier l'invention, en proposant une console qui soit plus facile à monter et à démonter.

À cet effet, l'invention concerne une console de support d'un palier de tube d'enroulement pour une installation de protection, notamment de volet roulant. La console comprend :
- une portion principale, qui définit un axe principal qui est un axe de rotation du tube lorsque le palier est supporté par la console,
- deux patins, qui sont agencés de part et d'autre de l'axe principal et qui incluent :
   - un patin haut, qui est configuré pour glisser contre une face interne d'une planche haute d'un coffre de l'installation de protection, et
   - un patin bas, qui est configuré pour glisser contre une face interne d'une planche basse du coffre,
dans laquelle :
- le patin haut et le patin bas sont orthogonaux à un axe de hauteur, qui est orthogonal à l'axe principal,
- le patin haut et le patin bas sont orientés à l'opposé l'un de l'autre et sont configurés pour coopérer mécaniquement, notamment par complémentarités de formes, avec les planches haute et basse, de manière à limiter les mouvements de la console par rapport au coffre à des mouvements de glissement parallèles à un plan orthogonal à l'axe de hauteur,
- la console comprend aussi un une butée avant, qui est configurée pour prendre appui contre une planche avant du coffre, la planche avant s'étendant depuis un bord avant de la planche haute vers un bord avant de la planche basse de manière à délimiter un volume de réception du coffre,
- la butée avant est agencée de manière à limiter les mouvements de translation de la console selon une direction de montage, la direction de montage étant orthogonale à l'axe principal et à l'axe de hauteur et orientée vers la planche avant lorsque la console est reçue dans le coffre dans une position de montage dans le coffre, où conjointement :
   - le patin haut et le patin bas coopèrent chacun avec la planche haute ou basse correspondante, et
   - la butée avant est en appui contre une face interne de la planche avant,
- la console comprend aussi un organe anti-retour, qui est configuré pour coopérer avec au moins une des faces internes de la planche haute ou de la planche basse, de manière à empêcher les mouvements de la console en position de montage selon une direction de démontage, orientée à l'opposé de la direction de montage.

Grâce à l'invention, la console est montée au coffre de volet roulant en introduisant la console dans le coffre, en faisant glisser la console contre les planches haute et basse, jusqu'à arriver en butée avant en position de montage, l'organe anti-retour empêchant alors le démontage de la console. Le montage se fait ainsi simplement, de préférence à la main et sans outil. Le démontage, également, se fait simplement, en désactivant l'organe anti-retour, la console étant ensuite extraite du coffre par un mouvement de démontage, au cours duquel la console glisse contre les planches haute et basse.

Selon des aspects avantageux mais non obligatoires de l'invention, une telle console peut incorporer une ou plusieurs des caractéristiques suivantes prises isolément ou selon toute combinaison techniquement admissible :
- L'organe anti-retour est un clip élastique, qui est associé à une des faces internes choisies parmi la face interne de la planche haute et la face interne de la planche basse, l'organe anti-retour étant configuré pour coopérer avec un renfoncement ménagé dans la face interne associée.
- L'organe anti-retour comprend une portion d'appui, qui est prévue pour déformer élastiquement l'organe anti-retour dans une configuration de libération, dans laquelle l'organe anti-retour n'empêche plus de déplacer la console par rapport au coffre selon la direction de démontage.
- La console ménage une portion de préhension, qui est prévue pour déplacer en translation la console en position de montage selon la direction de démontage.
- La console comprend au moins un guide de perçage, chaque guide de perçage étant prévu pour la fixation de la console en position de montage à l'une des planches haute, basse ou avant, au moyens d'un organe de fixation tel qu'une vis.
- La console est réalisée d'une seule pièce.

L'invention concerne aussi un coffre pour une installation de protection, notamment de volet roulant, le coffre étant configuré pour recevoir un tube d'enroulement d'un écran de protection. Le coffre comprend :
- plusieurs planches, qui incluent :
   - une planche avant, qui est prévue pour être placée en regard d'un mur,
   - une planche haute, qui s'étend orthogonalement à la planche avant,
   - une planche basse, qui s'étend en regard de la planche haute et qui délimite, avec la planche basse, une fente de passage de l'écran de protection,
      les planches avant, haute et basse étant assemblées les unes aux autres de manière à délimiter le volume de réception du tube d'enroulement,
- deux consoles, chaque console étant configurée pour supporter un palier du tube d'enroulement, au moins une des consoles étant telle que définie précédemment.

Avantageusement:
- le coffre comprend aussi deux embouts, chaque embout étant assujetti à une extrémité respective du coffre de manière à obturer, au moins partiellement, l'extrémité correspondante du coffre, chaque embout présentant une face interne, qui est orientée vers l'intérieur du coffre, alors que chaque console comprend une face latérale, qui est orthogonale à l'axe principal et qui est configurée pour glisser contre la face interne de l'embout situé en regard lorsque la console est déplacée selon la direction de montage.

L'invention concerne aussi une installation de protection, notamment de volet roulant, l'installation comprenant le coffre tel que défini précédemment, le coffre étant fixé sur un mur, au-dessus d'une ouverture ménagée dans le mur.

Selon un autre aspect, l'invention concerne une méthode d'assemblage d'un coffre tel que défini précédemment, la méthode d'assemblage comprenant :
- assembler l'une à l'autre la planche haute, la planche basse et la planche avant de manière à délimiter le volume de réception,
- insérer la console dans le volume de réception, la butée avant étant orientée vers la face interne de la planche avant, le patin haut étant en regard de la face interne de la planche haute, et le patin bas étant en regard de la face interne de la planche basse,
- approcher la console de la planche avant selon la direction de montage, de sorte que la butée avant vient en appui contre la face interne la planche avant,
- laisser l'organe anti-retour coopérer avec au moins une des faces internes de la planche haute ou de la planche basse, de manière à empêcher le démontage de la console.

Cette méthode induit les mêmes avantages que ceux mentionnés ci-dessus au sujet de la console de l'invention.

L'invention sera mieux comprise, et d'autres avantages de celle-ci apparaîtront plus clairement à la lumière de la description qui va suivre, d'un mode de réalisation d'une console, d'un coffre de volet roulant, d'une installation de protection, notamment de volet roulant et d'une méthode d'assemblage, conformes à son principe, donnée uniquement à titre d'exemple et faite en référence aux dessins annexés, dans lesquels :
- [Fig 1] la figure 1 est une vue en perspective d'une installation de volet roulant conforme à l'invention, certaines pièces étant cachées, l'installation de volet roulant comprenant un coffre de volet roulant et deux consoles ;
- [Fig 2] la figure 2 est une coupe de l'installation de volet roulant de la figure 1, selon un plan transversal de l'installation de volet roulant ;
- [Fig 3] la figure 3 représente, sur deux inserts a) et b), une vue en perspective d'une console de l'installation de la figure 1, la console étant observée selon deux angles de vue différents ;
- [Fig 4] la figure 4 représente, sur deux inserts a) et b), des étapes de montage du coffre de la figure 1, et
- [Fig 5] la figure 5 représente, sur deux inserts a) et b), des détails de la console de la figure 1 et de l'installation de la figure 1, certaines pièces étant cachées.

Une installation 10 de protection conforme à l'invention est schématiquement représentée sur la figure 1. L'installation 10 est ici une installation de protection contre les intrusions, qui comprend un volet roulant. L'installation 10 de protection est donc ici une installation de volet roulant. L'installation 10 est fixée sur un mur 12, supposé plan et vertical, dans lequel est ménagée une ouverture 14 qui traverse le mur 12. L'ouverture 14 est ici occultée par un écran 24 de protection, qui appartient à l'installation de protection 10. L'écran 24 de protection est ici un tablier de volet roulant. Selon des alternatives non limitatives, l'écran 24 est une toile solaire, voire une moustiquaire, etc.

L'installation 10 comprend un coffre 20, qui est ici représenté fixé au mur 12, au-dessus de l'ouverture 14. Le coffre 20 présente une forme allongée globalement parallélépipédique et s'étend dans sa longueur suivant un axe principal A20. L'axe principal A20 est supposé horizontal. La description est faite en relation à l'orientation des pièces de l'installation 10 telles que représentées sur les dessins, l'installation 10 étant dans une configuration d'utilisation, sachant qu'il peut en être autrement dans la réalité. L'installation 10 présente une structure globalement symétrique par rapport à un plan transversal T20 de l'installation, le plan transversal T20 étant orthogonal à l'axe principal A20.

Le coffre 20 ménage un volume de réception V20 pour d'autres pièces de l'installation 10, comme décrit dans la suite. Le coffre 20 est formé par un assemblage de plusieurs planches, qui délimitent le volume de réception V20 du tube d'enroulement 22. Les planches sont avantageusement fabriquées par extrusion et sont par exemple réalisées en PVC. Le volume de réception V20 présente une forme sensiblement cylindrique s'étendant le long de l'axe principal A20. Le volume de réception V20 débouche du coffre 20 par deux ouvertures d'extrémités opposées, qui sont alignées selon l'axe principal A20. Les planches incluent :
- une planche avant 202, qui est prévue pour être placée en regard du mur 12. La planche avant 202 s'étend selon un plan principal, qui est parallèle au mur 12 lorsque l'installation 10 est en configuration d'utilisation.
- une planche haute 204, qui s'étend orthogonalement à la planche avant 202,
- une planche basse 206, qui s'étend en regard de la planche haute 204 et qui délimite, avec la planche avant 202, une fente F20 de passage de l'écran de protection 24.

La planche avant 202 s'étend depuis un bord avant de la planche haute 204 vers un bord avant de la planche basse 206, de manière à délimiter le volume de réception V20. Les planches incluent également une planche arrière 208, qui s'étend en regard de la planche avant 202. La planche arrière 208, qui est ici représenté schématiquement en pointillés à la figure 2, s'étend depuis un bord arrière de la planche haute 204 vers un bord arrière de la planche basse 206.

La planche avant 202 présente une face interne 202A, qui est orientée vers le volume interne V20. De manière analogue, la planche haute 204 présente une face interne 204A, qui est orientée vers le volume interne V20, tandis que la planche basse 206 présente une face interne 206A, qui est orientée vers le volume interne V20. La face interne 204A de la planche haute 204 s'étend globalement selon un premier plan P204, qui est un plan orthogonal à un axe de hauteur H20 du coffre 20. En configuration normale d'utilisation, l'axe de hauteur H20 est vertical, c'est-à-dire orthogonal à l'axe principal A20. La face interne 206A de la planche basse 206 s'étend globalement selon un deuxième plan P206, qui est parallèle au premier plan P204. Autrement dit, le deuxième plan P206 est orthogonal à l'axe de hauteur H20.

L'installation 10 comprend un tube 22, qui est ici un tube d'enroulement de l'écran 24, et deux consoles 100, qui sont solidaires du mur 12 et qui sont configurées pour supporter le tube 22. Les deux consoles 100 sont agencées symétriquement par rapport au plan transversal T20 de l'installation 10, les deux consoles 100 présentant globalement une structure symétrique l'une par rapport à l'autre. Ce qui est valable pour l'une des deux consoles 100 est transposable à l'autre console 100. Chaque console 100 est reçue dans le volume de réception V20, à proximité d'une ouverture d'extrémité respective du coffre 20.

Le tube 22 comprend deux extrémités opposées, qui sont chacune équipées d'un palier 23 d'extrémité. Chacun des paliers 23 d'extrémité est supporté par une console 100 respective, de sorte que le tube 22 est monté pivotant par rapport aux consoles 100, autour de l'axe principal A20. Les deux consoles 100 assemblées au tube 22 forment ensemble un sous-ensemble de montage 40 de l'installation 10.

Une extrémité haute 25A de l'écran 24 est attaché au tube 22, ici par l'intermédiaire de deux verrous 26 appartenant à l'installation 10. On comprend que selon le sens de rotation du tube 22 autour de l'axe principal A20, l'écran 24 s'enroule autour du tube 22, ou se déroule, le reste de l'écran 24 passant par la fente F20, une extrémité basse 25B de l'écran 24 montant ou descendant devant l'ouverture 14. Par extension, l'axe principal A20 est aussi un axe de rotation du tube 22, c'est-à-dire ici un axe d'enroulement de l'installation 10.

L'installation 10 comprend également deux tulipes 28, qui sont avantageusement clipsées sur les planches et qui sont configurées pour guider l'écran 24 au passage de la fente F20. À cet effet, chaque tulipe 28 présente une portion de guidage 29A, qui est évasée vers le haut et qui sert à guider les bords de l'écran 24. Dans l'exemple illustré, chaque tulipe 28 est à la fois clipsée sur un bord avant de la planche basse 206, et sur un bord bas de la planche avant 202, le bord avant de la planche basse 206 et le bord bas de la planche avant 202 délimitant la fente F20 selon l'axe principal A20.

L'installation 10 comprend avantageusement deux coulisses, qui servent à guider à guider l'écran 24, notamment lors des mouvements de montée ou de descente de l'extrémité basse 25B de l'écran 24 devant l'ouverture 14. Les coulisses ne sont pas représentées. Les coulisses sont situées en regard l'une de l'autre, symétriquement par rapport au plan transversal T20, chaque coulisse s'étendant verticalement le long d'un côté respectif de l'ouverture 14. Chaque tulipe 28 est avantageusement assujettie sur une extrémité haute d'une coulisse respective. Chaque tulipe 28 comprend à cet effet une portion effilée 29B, qui est prévue pour être insérée dans une cavité complémentaire de la coulisse.

La rotation du tube 22 est commandée par un utilisateur au moyen d'un dispositif d'entrainement. Le dispositif d'entrainement n'est pas représenté. Selon les configurations, le dispositif d'entrainement est soit manuel, par exemple avec une manivelle et un système d'engrenages ou avec un dispositif à courroie, soit motorisé, avec un moteur électrique. Dans le cas d'un dispositif d'entrainement motorisé, une partie du moteur est généralement reçue dans le tube 22, tandis qu'une tête pivotante du moteur dépasse du tube 22 et forme un des paliers 23 du tube 22.

Le coffre 20 comprend avantageusement deux embouts 30, chaque embout 30 étant assujetti à une ouverture d'extrémité respective du coffre 20 de manière à obturer, au moins partiellement, l'ouverture l'extrémité correspondante du coffre 20. Les embouts 30 servent notamment à masquer l'intérieur du coffre 20 et ont notamment une fonction esthétique, contribuent à réduire les infiltrations d'air, etc. Un seul embout 30 est représenté à la figure 1, sur la droite de l'installation 30. Ce qui est valable pour l'embout 30 représenté est transposable à l'autre embout. Les deux embouts 30 sont disposés symétriquement de part et d'autre du plan transversal T20. De préférence, les deux embouts 30 sont symétriques l'un de l'autre.

Chaque embout 30 comprend une face interne 32, qui est orientée vers l'intérieur du coffre 20, autrement dit orientée vers le volume de réception V20 du coffre 20. La face interne 32 s'étend globalement selon un plan, qui est orthogonal à l'axe principal A20 lorsque l'embout 30 considéré est assemblé au reste du coffre 20.

On décrit à présent la console 100 représentée aux figures 2 et suivantes. La console 100 est avantageusement réalisée d'une seule pièce. La console 100 est ici réalisée en matériau polymère synthétique, de préférence du polyamide chargé de 30% de fibres de verre. La console 100 est avantageusement fabriquée par injection à chaud.

La console 100 comprend une portion principale 102, qui ménage une empreinte 104 de réception du palier 23 associé. Lorsque le palier 23 est reçu dans l'empreinte 104, l'empreinte 104 définit l'orientation du palier 23, c'est-à-dire définit de l'axe de rotation du tube 22. En configuration d'utilisation de l'installation 10, l'axe de rotation du tube 22 est aligné sur l'axe principal A20. Par extension, l'empreinte 104 définit l'axe d'enroulement de l'installation 10. Dans l'exemple illustré, chaque palier 23 comprend une pièce avec une forme d'étoile, l'empreinte 104 associée présentant une forme complémentaire, elle-aussi globalement en forme d'étoile. La forme de l'empreinte 104 et du palier 23 associé n'est pas limitative. Bien entendu, la console 100 est apte à recevoir tout type de pièce présentant une forme compatible avec l'empreinte 104, notamment une pièce d'adaptation, telle que décrite dans la demande publiée FR-3 118 479-A1.

Chaque console 100 comprend une face latérale 106, qui est orthogonale à l'axe principal A20 et qui est orientée vers la face interne 32 de l'embout 30 lorsque l'installation 10 est en configuration d'utilisation. La face latérale 106 est ici une face de la portion principale 102. La face latérale 106 de la console 100 est configurée pour glisser contre la face interne 32 de l'embout 30 correspondant, en particulier au cours du montage de la console 100 au reste du coffre 20, comme décrit plus loin.

La console 100 comprend également deux patins 110, qui sont agencés de part et d'autre de l'empreinte 104, autrement dit agencés de part et d'autre de l'axe principal A20. Les deux patins 110 incluent :
- un patin haut 110H, qui est configuré pour glisser contre la face interne 204A de la planche haute 204, et
- un patin bas 110B, qui est configuré pour glisser contre la face interne 206A de la planche basse 206.

En configuration d'utilisation, le patin haut 110H et le patin bas 110B sont orthogonaux à l'axe de hauteur H20. Le patin haut 110H et le patin bas 110B sont orientés à l'opposé l'un de l'autre et sont configurés pour coopérer mécaniquement, notamment par complémentarités de formes, avec les planches haute 204 et basse 206, de manière à empêcher les mouvements de translation de la console 100 par rapport au reste du coffre 20 selon l'axe de hauteur H20, et à empêcher les mouvements de rotation de la console 100 par rapport au reste du coffre 20 autour d'axes de rotation orthogonaux à l'axe de hauteur H20, lorsque la console 100 est reçue, au moins partiellement, dans le volume de réception V20. Autrement dit, les patins haut 110H et bas 110B sont configurés pour coopérer avec les planches haute 204 et basse 206 de manière à limiter les mouvements de la console par rapport aux planches haute 204 et basse 206 à des mouvements de glissement parallèles à un plan orthogonal à l'axe de hauteur H20.

On définit une direction de montage D100 de la console 100 comme étant une direction orthogonale à l'axe de hauteur H20 et orientée vers la face interne 202A de la planche avant 202. La direction de montage D100 est représentée par une flèche sur les figures. En configuration d'utilisation, la direction de montage D100 est horizontale. Un mouvement de montage est un mouvement de translation selon la direction de montage D100. On définit également une direction de démontage, qui est une direction orientée à l'opposé de la direction de montage D100. Un mouvement de démontage est un mouvement de translation selon la direction de démontage.

La console 10 comprend aussi une butée avant 110A, qui est située en regard de la planche avant 202 en configuration d'utilisation de l'installation 10. La butée avant 110A est configurée pour prendre appui contre la face interne 202A de la planche avant 202. La butée avant 110A est agencée de manière à limiter les mouvements de translation de la console 100 par rapport au reste du coffre 20 selon la direction de montage D100.

En configuration d'utilisation de l'installation 10, la console 100 est dans une position dite « de montage » lorsque, conjointement, le patin haut 110H et le patin bas 110B coopèrent chacun avec la planche haute 204 ou basse 206 correspondante, et que la butée avant 110A est en appui - aux jeux d'assemblage près - contre la planche avant 202.

La console 100 comprend aussi un organe anti-retour 120, qui est configuré pour coopérer avec au moins une des faces internes 204A ou 206B de la planche haute 204 ou de la planche basse 206, de manière à empêcher les mouvements de la console 100 en position de montage selon la direction de démontage, autrement dit de manière à empêcher le démontage de la console 100.

De préférence, l'organe anti-retour 120 est configuré pour coopérer avec la planche haute 204. Dans l'exemple illustré, l'organe anti-retour 120 est un clip élastique, qui est ici configuré pour coopérer avec un renfoncement 205 ménagé dans la face interne 204A de la planche haute 204. En variante non illustrée, l'organe anti-retour 120 est prévu pour coopérer avec un renfoncement ménagé dans la planche basse 202. Plus généralement, l'organe anti-retour 120 est associé à une des faces internes choisies parmi la face interne 204A de la planche haute 204 et la face interne 206A de la planche basse 206, l'organe anti-retour 120 étant configuré pour coopérer avec un renfoncement 205 ménagé dans la face interne associée.

Avantageusement, l'organe anti-retour 120 est déformable élastiquement entre une configuration de libération, dans laquelle l'organe anti-retour 120 n'empêche pas de déplacer la console 100 par rapport aux planches selon la direction de démontage lorsque la console 100 est initialement en position de montage, et une position de blocage, dans laquelle l'organe anti-retour 120 empêche de déplacer la console 100 par rapport aux planches selon la direction de démontage lorsque la console 100 est initialement en position de montage. Par retour élastique, l'organe anti-retour 120 tend à revenir vers la position de blocage.

L'organe anti-retour 120 comprend avantageusement une portion d'appui 122, qui est prévue qu'un utilisateur puisse déformer élastiquement le clip élastique 120 de la position de blocage vers la position de libération. Une fois que l'utilisateur relâche la portion d'appui 122, l'organe anti-retour 120 tend à revenir, par retour élastique, vers la position de blocage.

La console 100 ménage avantageusement une portion de préhension 130, qui est prévue pour déplacer en translation la console 100 en position de montage selon la direction de démontage. La portion de préhension 130 est ici formée par deux encoches, qui sont prévues pour qu'un utilisateur puisse saisir la console 100 d'une seule main, par exemple entre le pouce et l'index d'une même main, et ensuite tirer sur la console 100 de manière à extraire la console 100 du volume de réception V20, selon la direction de démontage.

Plus généralement, l'organe anti-retour 122 et la portion de préhension 130 sont configurés pour être conjointement actionnés par un utilisateur : d'une main, l'utilisateur saisit la console 100 par la portion de préhension 130, tandis que de l'autre main, l'utilisateur appuie sur la portion d'appui 122, faisant passer l'organe anti-retour 120 dans la position de libération. Tout en maintenant son effort sur la portion d'appui 122, l'utilisateur peut ensuite déplacer la console 100 selon la direction de démontage, en tirant sur la portion de préhension 130. Le démontage de la console 100 se fait ainsi à la main, et sans outil. À cet effet, l'organe anti-retour 122 est avantageusement situé d'un côté arrière de la console 100, c'est-à-dire d'un côté opposé à la butée avant 110A.

La console 100 permet la mise en œuvre d'une méthode d'assemblage du coffre 20 particulièrement simple et rapide. La méthode d'assemblage comprend une première étape, au cours de laquelle on assemble les unes aux autres la planche haute 204, la planche basse 206 et la planche avant 202, de manière à délimiter le volume de réception V20. Autrement dit, la planche arrière 208 est absente, autorisant l'accès au volume de réception V20.

Ensuite, l'utilisateur présente la console 100 devant le coffre 20, la butée avant 110A étant orientée vers le volume de réception V20, autrement dit vers la face interne 202A de la planche avant 202.

Ensuite, la méthode d'assemblage comprend une étape d'insertion de la console 100 dans le volume de réception V20, la butée avant 110A étant orientée vers la planche avant 202, le patin haut 110H étant en regard de la face interne 204A de la planche haute 204, et le patin bas 110B étant en regard de la face interne 206A de la planche basse 206. Au cours de l'étape d'insertion, l'utilisateur rapproche la console 100 de la planche avant 202 selon la direction de montage D100. Au cours de ce mouvement d'insertion, l'organe anti-retour 120, ici le clip élastique, se déforme de manière élastique et passe de la position de blocage vers la position de libération, pour accommoder le mouvement d'insertion de la console 100 entre les planches haute 204 et basse 206.

Le mouvement d'insertion se poursuit jusqu'à ce que la butée avant 110A vienne en appui contre la planche avant 202. Le clip élastique 120 est alors en regard du renfoncement 205 et revient, par retour élastique, en position de blocage. Le démontage de la console est alors empêché, comme illustré à la figure 4 b). Autrement dit, l'utilisateur laisser l'organe anti-retour 122 coopérer avec au moins une des faces internes 204A ou 206A de la planche haute 204 ou de la planche basse 206, de manière à empêcher les mouvements de la console 100 en position de montage selon la direction de démontage.

De préférence, tout au long du mouvement de montage, la face latérale 106 de la console 100 glisse contre la face interne 32 de l'embout 30, l'embout 30 étant préalablement assemblé aux planches du coffre 20. On limite ainsi les risques que la console 100 soit mal positionnée une fois que l'organe anti-retour 120 est dans la position de blocage.

On comprend que la méthode de montage décrite ci-dessus peut être mise en œuvre soit pour chaque console 100, indépendamment l'une de l'autre, soit pour le sous-ensemble de montage 40, lorsque les deux consoles 100 sont préalablement assemblées au tube 22.

Une fois que la console 100 est en position de montage, la console 100 est avantageusement sécurisée en position dans le coffre 20. Selon des exemples avantageux, la console comprend au moins un guide de perçage 140, qui est prévu pour la fixation de la console 100 en position de montage à l'une des planches parmi la planche haute 204, la planche basse 206 ou la planche avant 206, au moyen d'un organe de fixation 141. Dans l'exemple illustré, la console 100 comprend un exemplaire du guide de perçage 140, qui permet la mise en place d'un organe de fixation 141 au travers du patin bas 110B, comme illustré à la figure 5 b). L'organe de fixation 141 est de préférence réversible. L'organe de fixation 141 est ici une vis, de préférence une vis auto-foreuse.

Dans l'exemple illustré, la console 100 est réalisée d'une seule pièce, l'empreinte 114 étant ménagée dans la portion principale 102.

En variante non illustrée, la console est formée de plusieurs pièces, qui sont assemblées les unes aux autres pour former la console. Par exemple, la portion principale est évidée et est prévue pour recevoir une portion centrale amovible, dans laquelle est ménagée l'empreinte de réception du palier. La portion centrale est assemblée à la portion principale pour former la console. Les patins haut et bas, la butée avant et l'organe anti-retour sont ménagés en périphérie de la portion principale. Les patins haut et bas sont situés de part et d'autre de l'empreinte lorsque la console est assemblée. Selon les configurations, la portion principale est assemblée au reste du coffre avant ou après que la portion centrale ne soit assemblée à la portion principale. On comprend que l'axe principal A20 est défini par la portion principale, que la console soit réalisée d'une seule pièce, ou en plusieurs pièces.

Les modes de réalisation et les variantes mentionnées ci-dessus peuvent être combinés entre eux pour générer de nouveaux modes de réalisation de l'invention.

## Revendications

1. Console (100) de support d'un palier (23) de tube (22) d'enroulement pour une installation (10) de protection, notamment de volet roulant, la console (100) comprenant :
- une portion principale (102), qui définit un axe principal (A20) qui est un axe de rotation du tube (22) lorsque le palier (23) est supporté par la console (100),
- deux patins, qui sont agencés de part et d'autre de l'axe principal (A20) et qui incluent :
• un patin haut (110H), qui est configuré pour glisser contre une face interne (204A) d'une planche haute (204) d'un coffre (20) de l'installation (10) de protection, et
• un patin bas (110B), qui est configuré pour glisser contre une face interne (206A) d'une planche basse (206) du coffre (20),
dans laquelle :
- le patin haut (110H) et le patin bas (110B) sont orthogonaux à un axe de hauteur (H20), qui est orthogonal à l'axe principal (A20),
- le patin haut (110H) et le patin bas (110B) sont orientés à l'opposé l'un de l'autre et sont configurés pour coopérer mécaniquement, notamment par complémentarités de formes, avec les planches haute (204) et basse (206), de manière à limiter les mouvements de la console (100) par rapport au coffre (20) à des mouvements de glissement parallèles à un plan orthogonal à l'axe de hauteur (H20),
- la console (100) comprend aussi un une butée avant (110A), qui est configurée pour prendre appui contre une planche avant (202) du coffre (20), la planche avant (202) s'étendant depuis un bord avant de la planche haute (204) vers un bord avant de la planche basse (206) de manière à délimiter un volume de réception (V20) du coffre (20),
- la butée avant (110A) est agencée de manière à limiter les mouvements de translation de la console (100) selon une direction de montage (D100), la direction de montage (D100) étant orthogonale à l'axe principal (A20) et à l'axe de hauteur (H20) et orientée vers la planche avant (202) lorsque la console (100) est reçue dans le coffre dans une position de montage dans le coffre (20), où conjointement :
• le patin haut (110H) et le patin bas (110B) coopèrent chacun avec la planche haute (204) ou basse (206) correspondante, et
• la butée avant (110A) est en appui contre une face interne (202A) de la planche avant (202),
- la console (100) comprend aussi un organe anti-retour (120), qui est configuré pour coopérer avec au moins une des faces internes de la planche haute (204) ou de la planche basse (206), de manière à empêcher les mouvements de la console (100) en position de montage selon une direction de démontage, orientée à l'opposé de la direction de montage (D100).

2. Console (100) selon la revendication 1, dans laquelle :
- l'organe anti-retour (120) est un clip élastique, qui est associé à une des faces internes choisies parmi la face interne (204A) de la planche haute (204) et la face interne (206A) de la planche basse (206), l'organe anti-retour (120) étant configuré pour coopérer avec un renfoncement (205) ménagé dans la face interne associée.

3. Console (100) selon la revendication 2, dans laquelle :
- l'organe anti-retour (120) comprend une portion d'appui (122), qui est prévue pour déformer élastiquement l'organe anti-retour (120) dans une configuration de libération, dans laquelle l'organe anti-retour (120) n'empêche plus de déplacer la console (100) par rapport au coffre (20) selon la direction de démontage.

4. Console (100) selon l'une quelconque des revendications 1 à 3, dans laquelle :
- la console (100) ménage une portion de préhension (130), qui est prévue pour déplacer en translation la console (100) en position de montage selon la direction de démontage.

5. Console (100) selon l'une quelconque des revendications 1 à 4, dans laquelle :
- la console (100) comprend au moins un guide de perçage (140), chaque guide de perçage (140) étant prévu pour la fixation de la console (100) en position de montage à l'une des planches haute (204), basse (206) ou avant (202), au moyens d'un organe de fixation (141) tel qu'une vis.

6. Console (100) selon l'une quelconque des revendications 1 à 5, dans lequel :
- la console (100) est réalisée d'une seule pièce.

7. Coffre (20) pour une installation (10) de protection, notamment de volet roulant, le coffre (20) étant configuré pour recevoir un tube (22) d'enroulement d'un écran (24) de protection, dans lequel le coffre (20) comprend :
- plusieurs planches, qui incluent :
• une planche avant (202), qui est prévue pour être placée en regard d'un mur (12),
• une planche haute (204), qui s'étend orthogonalement à la planche avant (202),
• une planche basse (206), qui s'étend en regard de la planche haute (204) et qui délimite, avec la planche basse (206), une fente (F20) de passage de l'écran (24) de protection,
les planches avant, haute et basse étant assemblées les unes aux autres de manière à délimiter le volume de réception (V20) du tube (22) d'enroulement,
- deux consoles (100), chaque console (100) étant configurée pour supporter un palier (23) du tube (22) d'enroulement, au moins une des consoles (100) étant selon l'une quelconque des revendications 1 à 6.

8. Coffre (20) selon la revendication 7, dans lequel :
- le coffre (20) comprend aussi deux embouts (30), chaque embout (30) étant assujetti à une extrémité respective du coffre (20) de manière à obturer, au moins partiellement, l'extrémité correspondante du coffre (20), chaque embout présentant une face interne (32), qui est orientée vers l'intérieur du coffre (20),
- chaque console (100) comprend une face latérale (106), qui est orthogonale à l'axe principal (A20) et qui est configurée pour glisser contre la face interne (32) de l'embout (30) situé en regard lorsque la console (100) est déplacée selon la direction de montage (D100).

9. Installation (10) de protection, notamment de volet roulant, comprenant :
- le coffre (20) selon l'une quelconque des revendications 7 ou 8,
dans laquelle le coffre (20) est fixé sur un mur (12), au-dessus d'une ouverture (14) ménagée dans le mur (12).

10. Méthode d'assemblage d'un coffre (20) conforme à l'une quelconque des revendications 7 ou 8, la méthode d'assemblage comprenant :
- assembler l'une à l'autre la planche haute (204), la planche basse (206) et la planche avant (202) de manière à délimiter le volume de réception (V20),
- insérer la console (100) dans le volume de réception (V20), la butée avant (110A) étant orientée vers la face interne (202A) de la planche avant (202), le patin haut (110H) étant en regard de la face interne (204A) de la planche haute (204), et le patin bas (110B) étant en regard de la face interne (206A) de la planche basse (206),
- approcher la console (100) de la planche avant (202) selon la direction de montage (D100), de sorte que la butée avant (110A) vient en appui contre la face interne (202A) la planche avant (202),
- laisser l'organe anti-retour (120) coopérer avec au moins une des faces internes de la planche haute (204) ou de la planche basse (206), de manière à empêcher le démontage de la console (100).
